# EUROPÄISCHE PATENTANMELDUNG

(11) **EP 4 032 436 A1**
(43) Veröffentlichungstag der Anmeldung: **27.07.2022**
(21) Anmeldenummer: 21000021.2
(22) Anmeldetag: 25.01.2021
(51) Int. Cl.: A47C 19/02

(54) **HÖHENVERSTELLBARES BETTENSYSTEM**

(30) Priorität: 21.01.2021 DE 202021000234 U
(71) Anmelder: Reinicke GmbH, 06847 Dessau-Roßlau (DE)
(72) Erfinder: Reich, Sebastian, 06886 Lutherstadt Wittenberg (DE)
(74) Vertreter: Beyer, Wolfgang

(57) **Zusammenfassung**

Die Erfindung betrifft ein höhenverstellbares Bettensystem, insbesondere ein Familienbett, mit dem durch eine separate Höhenverstellung der zu einem Bettsystem verbundenen Betten ebene Liegeflächen hergestellt werden können. Ebenso ermöglicht das Bettensystem eine Anpassung an die jeweiligen ergometrischen Gegebenheiten der nutzenden Personen.

Ausgehend vom Stand der Technik besteht die Aufgabe der Erfindung in der Schaffung eines höhenverstellbaren Bettensystems, mit dem eine verstellbare Anpassung der Liegeflächen des Bettensystems an unterschiedlich dimensionierte Matratzen ermöglicht und dadurch eine oder mehrere gewünschte Liegeebenen der mindestens zwei zusammengefügten Einzelbetten des Bettsystems variabel eingestellt werden können.

Gelöst wird diese Aufgabe, indem die Liegeebenen der Einzelbetten variabel und unabhängig voneinander in ihrer Höhenlage verstellbar sind und/oder das Bettgestell des Bettensystems variabel vertikal verstellbar ausgebildet ist. Vorteilhaft erweist sich die Nutzung des Bettensystems, wenn zuerst eine vertikale Verstellung des Bettgestells zwecks Anpassung an die ergonomischen Abmaße der nutzenden Personen durchgeführt und danach die Höhenverstellung der Liegeebenen der Einzelbetten vorgenommen wird.

## Beschreibung

Die Erfindung betrifft ein höhenverstellbares Bettensystem, insbesondere ein Familienbett, mit dem durch eine separate Höhenverstellung der zu einem Bettsystem verbundenen Betten ebene Liegeflächen hergestellt werden können. Ebenso ermöglicht das Bettensystem eine Anpassung an die jeweiligen ergometrischen Gegebenheiten der nutzenden Personen.

Bekannt sind Betteneinrichtungen des Standes der Technik, die zur Höhenverstellung der Liegeebenen einzelner Betten ausgelegt sind.

So wird nach der EP 3 613 314 A1 ein Bettensystem sowie ein zur Herstellung des Bettensystems dienender Bausatz beschrieben. Das insbesondere, aber nicht ausschließlich, als Baby- und Kinderbett genutzte Bettsystem umfasst einen Bettaufsatz mit vorzugsweise mindestens einem Kopfteil, mindestens einem Fußteil, mindestens einem ersten Seitenteil und/oder oder mindestens einem zweiten Seitenteil, welche zusammen mindestens teilweise einen zum Schlafen geeigneten Liegebereich umgeben. Zusätzlich weist das Bett einen mit mehreren Trägerelementen modular aufgebauten Trägerrahmen auf, auf welchen der Bettaufsatz aufsetzbar ist. Durch den modularen Aufbau ist der Trägerrahmen an eine Vergrößerung des Liegebereichs anpassbar. Weiterhin werden ein Bettensystem und ein Bausatz für das Bett beziehungsweise das Bettensystem und eine entsprechende Verwendung des Bausatzes angegeben. Bei dieser Lösung werden die Rahmen- und Trägerelemente herkömmlicher Bettkonstruktionen voneinander losgelöst und dadurch eine höhere Flexibilität beim Aufbau und der Nutzungsmöglichkeiten des Bettes geschaffen. Nachteilig ist jedoch die fehlende Möglichkeit der separaten Höhenverstellung der einzelnen Betten des Bettensystems zwecks Erreichung von Liegeflächen, die in einer Ebene liegen.

Weiterhin bekannt ist nach der EP 2 789 264 A1 ein modulares Baukastensystem zum Herstellen eines Betts, mit einem Korpus, der vier Korpusabschnitte aufweist, die einen Liegebereich des Betts seitlich umschließen. Eine erhöhte Vielfältigkeit von Betten und/oder reduzierte Herstellungskosten ergeben sich daraus, dass das Baukastensystem Vertikalträger mit unterschiedlichen Längen zur Verfügung stellt, um Grundgestelle des Betts mit unterschiedlichen Höhen herzustellen. Ferner betrifft die Erfindung ein Bett, das mittels eines solchen Baukastensystems hergestellt werden kann. Mittels dieses modularen Baukastensystems können Grundgestelle variabel für unterschiedliche vertikale Größen hergestellt werden. Nachteilig ist auch an diesem Baukastensystem die unterschiedliche vertikale Größen hergestellt werden. Nachteilig ist auch an diesem Baukastensystem die fehlende Möglichkeit der höhenverstellbaren Anpassung der einzelnen Betten eines aus mehreren Einzelbetten bestehenden Bettensystems.

Bekannt ist weiterhin ein nach der US 2005/0273929 A1 beschriebenes Bettgestell, das universell verstellbar ausgebildet ist und bei dem die Verstellung des Bettgestellsystem mittels einfacher verstellbarer Elemente erfolgt. Mit diesem System wird dem Benutzer ermöglicht, ein einzelnes oder mehrere Bettgestelle sicher und zuverlässig gemäß den Anforderungen der räumlichen Abgrenzung, funktionalen Notwendigkeiten, Matratzenspezifikationen und individueller Designpräferenzen zu gestalten. Aspekte des verstellbaren Bettgestells können einen Hauptrahmen umfassen, möglicherweise einschließlich einer Vielzahl von Matratzenauflageflächen. Der Hauptrahmen kann Rahmenbeine enthalten, die eine Vielzahl von Stützbeinen und/oder Endelementen aufweisen können. Die beschriebenen Bettgestelle sind einfach zu montieren und können derartig miteinander kombiniert werden, dass eine Vielzahl von Einzel- oder Mehrbettgestelle erstellt werden kann, deren räumliche Abgrenzungen, funktionale Notwendigkeiten, Matratzenspezifikationen und individuellen Designpräferenzen den gestellten Anforderungen entsprechen. Mit dieser Lösung ist jedoch eine beständig vorhandene Möglichkeit der variablen Höhenverstellung nicht gegeben. Nachdem die Bettgestelle angefertigt wurden, bleibt die jeweilig erreichte Liegefläche unveränderlich erhalten.

Die Aufgabe der Erfindung besteht deshalb in der Schaffung eines höhenverstellbaren Bettensystems, mit dem eine verstellbare Anpassung der Liegeflächen des Bettensystems an unterschiedlich dimensionierte Matratzen ermöglicht und dadurch eine oder mehrere gewünschte Liegeebenen der mindestens zwei zusammengefügten Einzelbetten des Bettsystems variabel eingestellt werden können.

Gelöst wird diese Aufgabe mittels des geschaffenen Bettsystems entsprechend den beschreibenden Merkmalen nach Patentanspruch 1. Vorteilhafte Weiterbildungen des Bettsystems beschreiben die kennzeichnenden Merkmale der Patentansprüche 2 bis 9.

Effizient wird das Bettensystem so gestaltet, dass die Liegeebenen der Einzelbetten variabel und unabhängig voneinander in ihrer Höhenlage verstellt werden können. Dazu besteht die Möglichkeit alternativ oder in Kombination mit dieser Ausgestaltung das Bettgestell des Bettensystems so auszubilden, dass dieses variabel vertikal verstellt werden kann. Dadurch wird eine optimale Einstellung einer über das gesamte Bettensystem reichenden, in einer Ebene liegenden Liegefläche ermöglicht. Zudem wurde durch die vertikale Verstellbarkeit des Bettengestells eine Anpassungsmöglichkeit der unterschiedlichen ergometrischen Abmaße der nutzenden Personen geschaffen. Die Einstellung des Bettensystems kann auch zur Schaffung unterschiedlich hoher Liegeebenen dienen. So können beispielsweise eine der Liegeebenen für ein Kind und die anderen Liegeebenen für die Eltern optimal eingestellt werden. Eine material- und herstellungsseitig vorteilhafte Ausgestaltung des Bettensystems wird erreicht, wenn die variable Höhenverstellung der Liegeebenen der Einzelbetten mittels mechanischer stufenweise höhenverstellbarer Halteeinrichtungen vorgenommen wird. Eine komfortable und genaue variable Höhenverstellung der Liegeebenen der Einzelbetten wird durch die Anwendung von mechanischen stufenlos höhenverstellbaren Haltereinrichtungen erreicht. Effektvoll wird die variable Höhenverstellung und/oder vertikale Verstellung des Bettgestell des Bettensystems elektromotorisch gesteuert vorgenommen. Zwecks Erzielung einer ebenen Liegefläche, werden effektvoll die Höhenverstellungen der einzelnen Liegeebenen so vorgenommen, dass dadurch die Oberflächen unterschiedlich dimensionierter Matratzen in eine Ebene gebracht werden. Wirkungsvoll kann die Anpassung an die ergonomischen Abmaße der nutzenden Personen des Bettensystems durch die vertikale Verstellung des Bettgestells erfolgen. Für die vorteilhafte Anwendung des Bettensystems bei erforderlichen größeren einzustellenden Höhenunterschieden der separaten Liegeebenen wird zuerst eine vertikale Verstellung des Bettgestells zwecks Anpassung an die ergonomischen Abmaße der nutzenden Personen durchgeführt und danach die Höhenverstellung der einzelnen Liegeebenen der Einzelbetten vorgenommen. Ökonomisch effektvoll erweist sich die Ausbildung der Verstellmöglichkeit des Bettengestells, indem unterhalb der vier Eckbereiche des jeweiligen Einzelbettes vertikal verstellbare mechanische Fußstützen angebracht warden. Als eine eine material- und herstellungsmäßig günstige Variante erweist sich das Bettensystem dann, wenn die mechanischen Fußstützen Einrastmechanismen aufweisen, mit denen eine stufenweise Verstellung des Bettengestells ermöglicht wird.

Nachfolgend soll die Erfindung anhand eines Ausführungsbeispiels näher erläutert werden. Zur Unterstützung der Ausführungen dient die darauf bezogene Zeichnung. In dieser zeigen
- **Fig. 1:**: die perspektivische Gesamtansicht eines aus drei Einzelbetten bestehenden Bettsystems und
- **Fig. 2:**: zwei miteinander verbundene Einzelbetten mit mechanischen stufenweise verstellbaren Halteeinrichtungen.

Die perspektivische Gesamtansicht in der Figur 1 zeigt eine Ausführung des erfindungsgemäßen Bettensystems, in der drei Einzelbetten 1, 2, 3 miteinander verbunden sind. Innerhalb jedes der drei Einzelbetten 1, 2, 3 sind zwischen der Rückwand 6 und der Vorderteile jeweils zwei Längsträger 4, 5 eingebracht, die zur Aufnahme des Lattenrostes und der darauf liegenden Matratzen dienen. Mit der vertikalen Verstellung der Längsträger 4, 5 wird die jeweilige Höhe der Liegeebene eingestellt. Nach der Einstellung der jeweiligen Liegeebene werden dir Längsträger 4. 5 mitteils an deren Enden angebrachten Halteeinrichtungen 9, 10, 11, 12 an der Rückwand 6 und an den Vorderteilen des Bettensystems befestigt. Dabei sind die Halteeinrichtungen 9, 10, 11, 12 stufenweise oder stufenlos verstellbar. Für die vertikale Verstellung des Bettgestells kommen verstellbare Fußstützen 7, 8 zur Anwendung. Derartige an sich bekannte Fußstützen 7, 8 können hydraulisch, pneumatisch oder auch mechanisch ausgeführt sein. Mechanisch ausgeführte Fußstützen 7, 8 besitzen stufenweise Einrastmechanismen, mit denen eine stufenweise Verstellung der Bettgestellhöhe erfolgt. Bei einer weiteren komfortablen Ausführung des Bettensystems werden diese Fußstützen 7, 8 gesteuert ausgeführt. Mittels der Verstellung des Bettgestells erfolgt eine grobe Einstellung der zu erreichen Liegeebene, die den ergonomischen Abmaßen der nutzenden Personen angepasst wird. Durch die danach erfolgenden Verstellung der Halteeinrichtungen 9, 10, 11, 12 wird die Feineinstellung der Höhe der sich über die Oberfläche des Bettensystems erstreckenden Liegeebene vorgenommen.

Die graphische Darstellung der Figur 2 zeigt die Verbindung zweier Einzelbetten 1 mit den seitlich angeordneten Längsträgern 4, 5. An den Enden der Längsträger 4, 5 sind die zur Verstellung und Befestigung dienenden Haltereinrichtungen 10, 11 eingebracht. Diese Halteeinrichtungen 10, 11 sind mit vertikal versetzten stufenweise angeordneten Durchbrüchen versehen, die zur Verstellung der Liegeebenen dienen. Dadurch werden die auf den Längsträgern 4, 5 aufliegenden Lattenroste und Matratzen in ihrer Höhenlage verändert. Die Durchbrüche dienen zur stufenweisen Aufnahme von Halteelementen und fixieren die jeweilig eingestellte Lage.

### Bezugszeichen

- 1: Einzelbett
- 2: Einzelbett
- 3: Einzelbett
- 4: Längsträger
- 5: Längsträger
- 6: Rückwand
- 7: Fußstütze
- 8: Fußstütze
- 9: Halteeinrichtung
- 10: Halteeinrichtung
- 11: Halteeinrichtung
- 12: Halteeinrichtung

## Patentansprüche

1. Höhenverstellbares Bettensystem, bestehend aus mindestens zwei miteinander verbundenen Einzelbetten, **dadurch gekennzeichnet, dass** die Liegeebenen der Einzelbetten (1;2;3) variabel und unabhängig voneinander in ihrer Höhenlage verstellbar sind und/oder das Bettgestell des Bettensystems variabel vertikal verstellbar ausgebildet ist.

2. Höhenverstellbares Bettensystem nach Patentanspruch 1, **dadurch gekennzeichnet, dass** die variable Höhenverstellung der Liegeebenen der Einzelbetten (1;2;3) mittels mechanischer stufenweise höhenverstellbarer Halteeinrichtungen (8;9;10) durchgeführt wird.

3. Höhenverstellbares Bettensystem nach Patentanspruch 1, **dadurch gekennzeichnet, dass** die variable Höhenverstellung der Liegeebenen der Einzelbetten (1;2;3) mittels einer mechanischer stufenlos höhenverstellbarer Halteeinrichtungen (8;9;10) durchgeführt wird.

4. Höhenverstellbares Bettensystem nach Patentanspruch 1, **dadurch gekennzeichnet, dass** die variable Höhenverstellung der Liegeebenen und/oder vertikale Verstellung des Bettgestells des Bettensystems elektromotorisch gesteuert durchgeführt wird.

5. Höhenverstellbares Bettensystem nach Patentanspruch 1, **dadurch gekennzeichnet, dass** die Höhenverstellung der Liegeebenen so erfolgt, dass die die Liegeebene darstellenden Oberflächen unterschiedlich dimensionierter Matratzen der Einzelbetten (1;2;3) eine Ebene bilden.

6. Höhenverstellbares Bettensystem nach Patentanspruch 1, **dadurch gekennzeichnet, dass** die vertikale Verstellung des Bettgestells so erfolgt, dass die jeweilige die Liegeebene darstellende Oberfläche der Matratzen den ergonomischen Abmaßen der nutzenden Person angepasst wird.

7. Höhenverstellbares Bettensystem nach Patentanspruch 1, **dadurch gekennzeichnet, dass** zuerst eine vertikale Verstellung des Bettgestells zwecks Anpassung an die ergonomischen Abmaße der nutzenden Personen durchgeführt und danach die Höhenverstellung der Liegeebenen der Einzelbetten (1;2;3) vorgenommen wird.

8. Höhenverstellbares Bettensystem nach den Patentansprüchen 1 und 7, **dadurch gekennzeichnet, dass** die Verstellung des Bettengestells mittels unterhalb der vier Eckbereiche des jeweiligen Einzelbettes angebrachter vertikal verstellbarer mechanischer Fußstützen (7;8) erfolgt.

9. Höhenverstellbares Bettensystem nach den Patentansprüchen 1, 7 und 8, **dadurch gekennzeichnet, dass** die zur Verstellung des Bettengestells dienenden mechanischen Fußstützen (7;8) Einrastmechanismen aufweisen, mit denen eine stufenweise Verstellung ermöglicht wird.
